# EUROPÄISCHE PATENTSCHRIFT

(11) **EP 1 479 321 B1**
(45) Veröffentlichungstag und Bekanntmachung des Hinweises auf die Patenterteilung: **14.03.2012**
(21) Anmeldenummer: 04000116.6
(22) Anmeldetag: 07.01.2004
(51) Int. Cl.: A47C 7/50

(54) **Sitzmöbel mit ausschwenkbarer Fussstütze**
Seating furniture with swing-out footrest
Meuble d'assise avec repose-pied pivotant vers l'extérieur

(30) Priorität: 19.05.2003 DE 10322795; 10.12.2003 DE 20319123 U
(43) Veröffentlichungstag der Anmeldung: 24.11.2004
(73) Patentinhaber: Stanzwerk Wetter Sichelschmidt GmbH & Co.KG, 58300 Wetter (DE)
(72) Erfinder: Kristen, Martin, Dr.,, 45883 Gelsenkirchen (DE)
(74) Vertreter: Köchling, Conrad-Joachim

(56) Entgegenhaltungen:
- EP-A- 1 243 205
- PATENT ABSTRACTS OF JAPAN Bd. 2000, Nr. 13, 5. Februar 2001 (2001-02-05) -& JP 2000 280811 A (TCS:KK), 10. Oktober 2000 (2000-10-10)
- PATENT ABSTRACTS OF JAPAN Bd. 1996, Nr. 02, 29. Februar 1996 (1996-02-29) -& JP 07 275298 A (KATSUYA ONISHI), 24. Oktober 1995 (1995-10-24)

## Beschreibung

Die Erfindung betrifft ein Sitzmöbel mit ausschwenkbarer Fußstütze, wobei die Fußstütze über einen Hebel und eine Steife an einem Gestell angelenkt ist und aus einer eingeschwenkten Nicht-Gebrauchslage in eine ausgeschwenkte Gebrauchslage verstellbar ist, am Gestell ein erstes Getriebeglied in Form eines Rades, Reibrades, Keilrades, Zahnrades oder einer Seilscheibe unverdrehbar befestigt ist, um dessen Achse die Steife mit ihrem ersten Ende drehbar angeordnet ist, an der Fußstütze oder einem FußstüLzenhalter der Hebel oder ein Hebelpaar mit seinem ersten Ende befestigt oder angelenkt ist, an dessen zweitem Ende ein zweites Getriebeglied in Form eines Rades, Reibrades, Keilrades, Zahnrades oder einer Seilscheibe drehfest befestigt ist, die Steife mit ihrem zweiten Ende um die Achse des zweiten Getriebegliedes drehbar angeordnet ist und die Getriebeglieder durch eine Kette, einen Zahnriemen, einen Riemen, einen Reibriemen, einen Keilriemen oder ein Seil und eine eine Rückholbewegung des Seiles bewirkende Feder oder zwei gegenläufig auf die Seilscheiben aufwickelbare Seile miteinander gekoppelt sind, oder die Getriebeglieder durch an der Steife drehbar gehaltene Räder, Reibräder oder Zahnräder miteinander gekoppelt sind.

Im Stand der Technik sind Sitzmöbel dieser Bauart bekannt. Hierbei wird die Fußstütze mittels eines Scherengelenksystems mit dem Sesselgestell verbunden, so dass sie aus der eingeschwenkten Nicht- Gebrauchslage in die ausgeschwenkte Stützlage verstellt werden kann. Vorzugsweise ist dabei eine Verlagerung des Sitzteiles des Sitzmöbels möglich, so dass durch manuelle Betätigung oder durch einen mechanischen Stellantrieb ein Ausschwenken und Einschwenken der Fußstütze erfolgen kann. Die Anordnung eines solchen Scherengelenksystems ist relativ kompliziert und konstruktiv aufwändig. Darüber hinaus ist aus Stabilitätsgründen eine Doppelanordnung von entsprechenden Scherengelenksystemen mit Abstand nebeneinander erforderlich. Ein solches Scherengelenksystem birgt für den Benutzer mögliche Verletzungsgefahren, wenn nämlich der Benutzer in das Scherengelenkhebelsystem eingreift. Darüber hinaus ist ein wesentlicher Nachteil der bekannten Ausbildung, dass keine konstante Bewegung der Fußstütze beim Ausschwenken und beim Einschwenken erreichbar ist, sondern eine ungleichmäßige Bewegung.

Aus der JP 2000280811A ist eine Fußstütze bekannt, die an einem Gestell angelenkt und entsprechend beweglich ist. Diese Fußstütze ist nicht Bestandteil des Sitzmöbels, sondern an einem separaten Gestell angeordnet, welches vor dem Sitzmöbel befestigt ist.

Ausgehend von diesem Stand der Technik liegt der Erfindung die Aufgabe zugrunde, ein Sitzmöbel gattungsgemäßer Art zu schaffen, bei dem eine konstante Bewegung der Fußstütze beim Ausschwenken und Einschwenken erzielbar ist, bei dem die Verletzungsgefahr für den Benutzer gemindert ist und das hinsichtlich des konstruktiven Aufwandes vereinfacht isL und bei dem eine mechanische Betätigung erreicht wird.

Zur Lösung dieser Aufgabe schlägt die Erfindung vor, dass das Gestell das Gestell des Sitzmöbels ist, dass an der Steife ein Stellhebel angelenkt ist, der mittels eines manuellen oder elektromotorischen oder pneumatischen Stellantrieb betätigbar ist, um die Fußstütze aus - und einzuschwenken, und dass unterhalb der Sitzfläche des Sitzmöbels der Stellantrieb angeordnet ist, der mit dem Stellhebel gekoppelt ist.

Unter dem Begriff Rad, Reibrad, Keilrad, Zahnrad oder Seilscheibe sind auch solche Bauteile zu verstehen, die lediglich aus Segmenten bestehen, die entsprechend dem gewünschten Bewegungsablauf miL der Kette oder dergleichen in Eingriff sind. Obwohl ein formschlüssiger Antrieb bevorzugt ist, ist auch ein kraftschlüssiger oder reibschlüssiger Antrieb möglich. Durch die erfindungsgemäße Anordnung wird über den gesamten Bewegungsablauf beim Einschwenken und Ausschwenken der Fußstütze ein konstantes Übersetzungsverhältnis sichergestellt, welches zu einer konstanten Bewegung der Fußstütze führt. Durch die erfindungsgemäße Anordnung ist zudem der konstruktive Aufwand vereinfacht, da lediglich ein Hebel, die Steife, sowie die Antriebselemente erforderlich sind. Auch die Verletzungsgefahr für den Benutzer ist gemindert. Die Fußstütze kann an dem ersten Ende des Hebels starr befestigt sein oder auch beweglich angelenkt sein, so dass die Ausrichtung der Fußstütze bei ausgeschwenkter Fußstütze durch das Auflegen der Unterschenkel des Benutzers erfolgt. In der eingeschwenkten Lage ist die Fußstütze vorzugsweise so angeordnet, dass sie etwa vertikal unterhalb des Sitzteiles des Sitzmöbels angeordnet ist und eine Frontblende für das Sitzmöbel bildet, die die Beschlagteile oder dergleichen abdeckt. Es kann aber auch durch einen entsprechenden Anschlag am Sitzmöbel eine andere Endlage der Fußstütze in der eingeschwenkten Lage erreicht werden, bei der beispielsweise die Fußstütze unterhalb des Sitzteiles Schräg oder annähernd parallel zum Sitzteil ausgerichtet ist.

Der Stellantrieb kann dabei beispielsweise über eine drahtgebundene oder auch eine drahtlose Fernbedienung betätigt werden. Vorzugsweise ist als Stellantrieb ein elektromotorischer Antrieb mit einer ausfahrbaren Schub/Zugstange vorgesehen.

Um die Getriebeglieder außerhalb des Sichtbereichs des Benutzers anordnen zu können und insbesondere auch aus den normalen Zugriffsbereich des Benutzers zu entfernen, ist vorgesehen, dass die Getriebeglieder, der Hebel und die Steife in der Mittellängsachse des Sitzmöbels angeordnet sind.

Um die Getriebeglieder gegen Einblicknahme zu schützen, kann vorgesehen sein, dass die Steife durch mindestens ein flaches Beschlagteil gebildet ist, welches die Getriebeglieder und die diese verbindenden Teile (Seil, Kette und dergleichen) seitlich abdeckt oder durch zwei, vorzugsweise spiegelbildlich gleiche, Beschlagteile gebildet ist, die die Teile beidseits abdecken.

Insbesondere bei der Anordnung von spiegelbildlich gleichen Beschlagteilen auf beiden Seiten der Getriebeglieder wird eine Abdeckung der Getriebeglieder erreicht, so dass sie für den Benutzer auch bei ausgefahrener Fußstütze nicht sichtbar sind. Die Beschlagteile können auch durch ein einstückiges Bauteil gebildet sein.

Um eine Stabilisierung des Sitzmöbels zu gewährleisten und eine stabile Ausbildung des Stellantriebes zu sichern ist vorgesehen, dass unterhalb des vorderen Endes der Sitzfläche des

Sitzmöbels eine Drehtraverse am Gestell gehaltert ist, an der der Stellhebel befestigt ist und die einen Antriebsvorsprung aufweist, an dem der Stellantrieb angreift.

Um eine weitere Stabilisierung zu erreichen, ist vorgesehen, dass die beiden Beschlagteile, die die Teile seitlich beiderseits abdecken durch ein Verbindungsteil miteinander verbunden sind, an dem der Stellhebel angelenkt ist.

Eine besonders bevorzugte Weiterbildung wird darin gesehen, dass am Gestell des Sitzmöbels ein erster starrer Hebel befestigt isL, an dessen dem Gestell abgewandtem freien Ende das erste Getriebeglied unverdrehbar befestigt ist, wobei das Getriebeglied von einer Welle durchgriffen ist, deren eines Ende den Hebel durchgreift und an diesem drehbar gehalten ist, deren anderes Ende ein Ende eines zweiten starren Hebels drehbar durchgreift und an diesem gehalten ist, wobei der zweite Hebel sich etwa parallel zum ersten Hebel erstreckt und ebenfalls mit seinem anderen Ende am Gestell befestigt ist.

Des Weiteren ist dabei bevorzugt vorgesehen, dass die Welle das erste Ende der Steife oder der die

Steife bildenden Beschlagteile durchgreift und mit dem Ende drehfest verbunden ist.

Zudem ist besonders bevorzugt vorgesehen, dass die zweiten Enden des Hebelpaares drehfest von einen Achse durchgriffen sind, auf der drehfest das zweite Getriebeglied mittig zwischen den Hebeln angeordnet ist, und dass zwischen dem Getriebeglied und den Hebeln des Hebelpaares Hülsen drehbar auf der Achse angeordnet sind, deren der Steife oder den die Steife bildenden Beschlagteilen zugewandten Enden mit der Steife oder den Beschlagteilen drehfest verbunden sind.

Eine besonders bevorzugte Weiterbildung wird darin gesehen, dass die Fußstütze durch ein Halteteil, welches am freien Ende eines Stellhebels oder Stellhebelpaares schwenkbeweglich angeordnet ist, und ein vorzugsweise gepolstertes Stützteil, das lösbar am Halteteil gehalten ist, gebildet ist.

Dabei ist vorgesehen, dass das Stützteil mit dem Halteteil durch einen Panikverschluss verbunden ist.

Unter dem Begriff Panikverschluss ist ein Verschluss zu verstehen, der sich im Notfall zur Vermeidung von Einquetschungen selbständig öffnet.

Vorzugsweise kann dabei vorgesehen sein, dass am Halteteil gabelartige Clipverschlussteile befestigt sind und am Stützteil rückseitig Halteösen oder Haltestäbe fixiert sind, die in die Clipverschlussteile lösbar eingedrückt sind.

Durch diese Ausbildung wird sichergestellt, dass beim Einschwenken der Fußstütze keine Verletzungen von Körperteilen des Benutzers dadurch hervorgerufen werden, dass die Fußstütze in das Sesselgestell einschwenkt und hierbei zwischen Fußstütze und Sesselgestell Körperteile eingeklemmt werden. Sofern sich in diesem Bereich beim Einschwenken der Fußstütze Körperteile befinden, so öffnet sich der Panikverschluss bzw. die Fußstütze gleitet aus den Clipverschlussteilen aus, so dass sie von dem Stützteil gelöst ist, ohne dass es zu schwerwiegenden Verletzungen des Benutzers kommen kann.

Ausführungsbeispiele der Erfindung sind in der Zeichnung dargestellt und im Folgenden näher beschrieben.

Es zeigt:
- Figur 1: ein Sitzmöbel mit ausschwenkbarer Fußstütze bei eingeschwenkte Fußstütze in Seitenansicht, teilweise geschnitten;
- Figur 2: desgleichen bei teilweise ausgeschwenkter Fußstütze;
- Figur 3: desgleichen bei vollständig ausgeschwenkter Fußstütze;
- Figur 4: wesentliche Teile eines Sitzmöbels mit ausschwenkbarer Fußstütze in Draufsicht gesehen;
- Figur 5: eine Einzelheit der Figur 4 ebenfalls in Draufsicht gesehen;
- Figur 6: die Einzelheit in Seitenansicht;
- Figur 7: eine weitere Einzelheit in Ansicht.

Das Sitzmöbel besteht aus einem Korpus 1 gegebenenfalls mit Armlehnen, wobei zwischen dem Korpus an dessen Seitenwangen ein Beschlag 2 befestigt ist, an dem das Sitzgestell 3 gehaltert ist und vorzugsweise auch eine Rückenlehne 4 angeordnet ist. Im Ausführungsbeispiel ist die Gestaltung des Sitzmöbels so gewählt, dass beim Ausschwenken der Fußstütze aus der Position gemäß Figur 1 in die Position gemäß Figur 3 das Sitzgestell zunehmend zur Rückenlehne 4 des Sitzmöbels verlagert wird.

Zudem ist eine Fußstütze 5 vorgesehen, die über Hebel am Gestell 1, insbesondere an dem Beschlagteil 2, des Sitzmöbels angelenkt ist. Die Fußstütze 5 ist aus der eingeschwenkten Nicht-Gebrauchslage gemäß Figur 1 in eine ausgeschwenkte Gebrauchslage gemäß Figur 3 verstellbar. Hierzu ist am Gestell 1, insbesondere am Beschlagteil 2, ein erstes Zahnrad 6 drehfest befestigt, auf dessen Achse eine Steife 7 mit ihrem ersten Ende drehbar gelagert ist. An der Fußstütze 5 ist ein Hebel 8 mit ihrem ersten Ende drehbar befestigt, an dessen zweitem Ende ein zweites Zahnrad 9 drehfest befestigt ist. Die Steife 7 ist mit ihrem zweiten Ende drehbar auf der Achse des zweiten Zahnrads 9 gelagert. Die Zahnräder 6,9 sind durch eine Kette 10 oder auch einen Zahnriemen miteinander verbunden. Im Ausführungsbeispiel sind die Zahnräder 6,9 und die Steife 7 ebenso wie der Hebel 8 in der Mittellängsachse des Sitzmöbels angeordnet. Die Steife 7 ist durch zwei flache Beschlagteile 11 gebildet, die auf beiden Seiten die Zahnräder 6,9 und die Kette 10 abdecken, so dass diese gegen Berührung und auch gegen Einsichtnahme geschützt sind.

An der Steife 7 ist ein Stellhebel 12 angelenkt, der mittels eines manuellen Betätigungselementes oder mittels eines elektromotorischen oder pneumatischen Stellteiles betätigbar ist, um die Fußstütze 5 ein- bzw. auszuschwenken. Im Ausführungsbeispiel ist hierzu unterhalb der Sitzfläche (3) des Sitzmöbels ein Stellantrieb 13 befestigt, der mittelbar mit dem Stellhebel 12 gekoppelt ist. Unterhalb des vorderen Endes des Sitzteils 3 des Sitzmöbels ist eine Drehtraverse 14 am Gestell 1 bzw. den Beschlagteilen 2 gehaltert, an der der Stellhebel 12 befestigt ist und die einen Antriebsvorsprung 15 aufweist, an welchem der Stellantrieb 13 mit einer Schubstange 16 angelenkt ist.

Die beiden Beschlagteile 11, die die Kette 10 und die Zahnräder 6,9 seitlich abdecken, sind durch ein Verbindungsteil 17 miteinander verbunden, an welchem der Stellhebel 12 angelenkt ist. Sofern die Fußstütze aus der Nicht-Gebrauchslage gemäß Figur 1 in die Gebrauchslage gemäß Figur 3 verschwenkt werden soll, wird der Stellantrieb 13 entsprechend betätigt. Hierdurch wird der Stellhebel 12 und mit diesem die Steife 7 verschwenkt, wobei durch die Kette 10, die die nicht drehbaren Zahnräder 6,9 umschlingt, der Hebel 8 aufgerichtet wird, bis letztlich die Stellung gemäß Figur 3 erreicht ist. Das Einschwenken der Fußstütze 5 erfolgt analog umgekehrt.

Gemäß Figur 4 bis 6 ist am Gestell 1, insbesondere am Beschlagteil 2, ein erstes Getriebeglied befestigt, im Ausführungsbeispiel ein erstes Zahnrad 6. Um dessen Achse ist eine Steife 7 mit ihrem ersten Ende drehbar angeordnet. An der Fußstütze 5, insbesondere einem Fußstützenhalter 18 ist ein Hebel 8 bzw. ein Hebelpaar 8 mit seinem ersten Ende angelenkt, an dessen zweiten Ende ein zweites Getriebeglied, im Ausführungsbeispiel ein Zahnrad 9 befestigt ist. Die Steife 7 ist mit ihrem zweiten Ende um die Achse 19 des zweiten Getriebegliedes 9 drehbar angeordnet. Die Getriebeglieder 6,9 sind im Ausführungsbeispiel durch eine Kette 10 miteinander verbunden.

Im Ausführungsbeispiel ist die Achse 19 mit dem Getriebeglied 9 drehfest verbunden und ebenso sind die Hebel 8 drehfest mit der Achse 19 verbunden. Auf der Achse 19 ist die Steife 7 drehbar gelagert, wozu die Steife zwei hülsenartige Lagerelemente 20 aufweist, die fest mit der Steife 7 verbunden sind, gegenüber der Achse 19 und den Hebeln 8 aber drehbar sind.

Die Getriebeglieder 6,9 samt Steife 7 und Hebeln 8 sind in der Mittellängsachse des Sitzmöbels angeordnet. Die Steife 7 ist durch zwei Beschlagteile 11 gebildet, welche die Getriebeglieder 6,9 und die diese verbindenden Teile (die Kette 10) seitlich abdeckt.

Im Ausführungsbeispiel ist am Gestell 1 des Sitzmöbels bzw. an dessen Beschlagteilen 2 ein erster starrer Hebel 21 befestigt, an dessen dem Gestell abgewandten freien Ende das erste Getriebeglied 6 unverdrehbar, also drehfest befestigt ist. Das Getriebeglied 6 ist von einer Welle 22 durchgriffen, deren eines Ende den Hebel 21 durchgreift und an diesem drehbar gehalten ist, während deren anderes Ende ein Ende eines zweiten Hebels 23 durchgreift und an diesem drehbar gehalten ist. Der zweite Hebel 23 erstreckt sich mit seitlichem Abstand etwa parallel zum ersten Hebel 21 und ist ebenfalls mit seinem anderen Ende am Gestell 1 bzw. Beschlagteilen 2 fixiert.

Die Welle 22 durchgreift das erste Ende der Steife 7, welches dem Gestell 1 angenähert ist und ist mit dem Ende der Steife 7 bzw. den das Ende bildenden Beschlagteilen 11 drehfest verbunden.

Die Beschlagteile 11, die die Getriebeglieder seitlich abdecken, sind durch Abstand haltende Verbindungsteile 17 miteinander verbunden.

Um die Verletzungsgefahr des Benutzers noch weiter zu minimieren ist an dem Halteteil 18 der Fußstütze 5 ein vorzugsweise gepolstertes Stützteil 24 lösbar mit dem Halteteil 18 verbunden. Dazu ist das Stützteil 24 mit dem Halteteil 18 durch einen Panikverschluss verbunden, welcher durch zwei gabelartige Clipverschlussteile 25 gebildet ist, die an den Enden des Halteteils 18 befestigt sind. Das Stützteil 24 weist rückseitig Halteösen oder

Haltestäbe 26 auf, die in die Clipverschlussteile 25 lösbar eingedrückt sind. Sofern sich beim Einschwenken der Fußstütze 5 ein Körperglied eines Benutzers zwischen dem Stützteil 24 und Gestellteilen des Sitzmöbels befinden, so rastet der Haltestab 26 aus den Clipverschlussteilen 25 aus, so dass das Stützteil 24 sich lösen kann und somit die Quetschgefahr vermieden ist.

## Patentansprüche

1. Sitzmöbel mit ausschwenkbarer Fußstütze (5), wobei die FußsLütze (5) über einen Hebel (8) und eine Steife (7) an einem Gestell (1) angelenkt ist und aus einer eingeschwenkten Nicht- Gebrauchslage in eine ausgeschwenkte Gebrauchslage verstellbar ist, am Gestell (1) ein erstes Getriebeglied (6) in Form eines Rades, Reibrades, Keilrades, Zahnrades oder einer Seilscheibe unverdrehbar befestigt ist, um dessen Achse die Steife (7) mit ihrem ersten Ende drehbar angeordnet ist, an der Fußstütze (5) oder einem Fußstützenhalter (18) der Hebel (8) oder ein Hebelpaar mit seinem ersten Ende befestigt oder angelenkt ist, an dessen zweitem Ende ein zweites Getriebeglied (9) in Form eines Rades, Reibrades, Keilrades, Zahnrades oder einer Seilscheibe drehfest befestigt ist, die Steife (7) mit ihrem zweiten Ende um die Achse des zweiten Getriebegliedes (9) drehbar angeordnet ist und die Getriebeglieder (6,9) durch eine Kette (10), einen Zahnriemen, einen Riemen, einen Reibriemen, einen Keilriemen oder ein Seil und eine eine Rückholbewegung des Seiles bewirkende Feder oder zwei gegenläufig auf die Seilscheiben aufwickelbar Seile miteinander gekoppelt sind, oder die Getriebeglieder (6,9) durch an der Steife (7) drehbar gehaltene Räder, Reibräder oder Zahnräder miteinander gekoppelt sind,
**dadurch gekennzeichnet, dass** das Gestell (1) das Gestell des Sitzmöbels ist, dass
an der Steife (7) ein Stellhebel (12) angelenkt ist, der mittels eines manuellen oder elektromotorischen oder pneumatischen Stellantrieb (13) betätigbar ist, um die Fußstütze (5) aus- und
einzuschwenken, und dass unterhalb der Sitzfläche (3) des Sitzmöbels der Stellantrieb (13) angeordnet ist, der mit dem Stellhebel (12) gekoppelt ist.

2. Sitzmöbel nach Anspruch 1, **dadurch gekennzeichnet, dass** die Getriebeglieder (6,9), der Hebel (8) und die Steife (7) in der Mittellängsachse des Sitzmöbelsangeordnet sind.

3. Sitzmöbel nach einem der Ansprüche 1 oder 2,
**dadurch gekennzeichnet, dass** die Steife (7) durch mindestens ein flaches Beschlagteil (11) gebildet ist, welches die Getriebeglieder (6,9) und die diese verbindenden Teile wie Seil, Kette und dergleichen seitlich abdeckt oder durch zwei, vorzugsweise spiegelbildlich gleiche, Beschlagteile (11) gebildet ist, die die Teile beidseits abdecken.

4. Sitzmöbel nach Anspruch 1 oder 3, **dadurch gekennzeichnet, dass** unterhalb des vorderen Endes der Sitzfläche (3) des Sitzmöbels eine Drehtraverse am Gestell (1) gehaltert isL, an der der Slellhebel (12) befestigt ist und die einen Antriebsvorsprung aufweist, an dem der Stellantrieb (13) angreift.

5. Sitzmöbel nach Anspruch 3, **dadurch gekennzeichnet, dass** die beiden Beschlagteile (11), die die Teile seitlich beiderseits abdecken durch ein Verbindungsteil (17) miteinander verbunden sind, an dem der Stellhebel (12) angelenkt ist.

6. Sitzmöbel nach einem der Ansprüche 1 bis 5,
**dadurch gekennzeichnet, dass** am Gestell (1) des Sitzmöbels ein erster starrer Hebel (21) befestigt ist, an dessen dem Gestell (1) abgewandtem freien Ende das erste Getriebeglied (6) unverdrehbar befestigt ist, wobei das Getriebeglied (6) von einer Welle (22) durchgriffen ist, deren eines Ende den ersten starren Hebel (21) durchgreift und an diesem drehbar gehalten ist, deren anderes Ende ein Ende eines zweiten starren Hebels (23) drehbar durchgreift und an diesem gehalten ist, wobei der zweite starre Hebel (23) sich etwa parallel zum ersten starren Hebel (21) erstreckt und ebenfalls mit seinem anderen Ende am Gestell (1) befestigt ist.

7. Sitzmöbel nach Anspruch 6, **dadurch gekennzeichnet, dass** die Welle (22) das erste Ende der Steife (7) oder der die Steife (7) bildenden Beschlagteile (11) durchgreift und mit dem Ende drehfest verbunden ist.

8. Sitzmöbel nach einem der Ansprüche 1 bis 7,
**dadurch gekennzeichnet, dass** die zweiten Enden des Hebelpaares (8) drehfest von einer Achse (19) durchgriffen sind, auf der drehfest das zweite Getriebeglied (9) mittig zwischen den Hebeln (8) angeordnet ist, und dass zwischen dem Getriebeglied (9) und den Hebeln (8) des Hebelpaares Hülsen (20) drehbar auf der Achse (19) angeordnet sind, deren der Steife (7) oder den die Steife (7) bildenden Beschlagteilen (11) zugewandten Enden mit der Steife (7) oder den Beschlagteilen (11) drehfest verbunden sind.

9. Sitzmöbel nach einem der Ansprüche 1 bis 8,
**dadurch gekennzeichnet, dass** die Fußstütze (5) durch ein Halteteil (18), welches am freien Ende eines Stellhebels (8) oder Stellhebelpaares (8) schwenkbeweglich angeordnet ist, und ein vorzugsweise gepolstertes Stützteil (24), das lösbar am Halteteil (18) gehalten ist, gebildet ist.

10. Sitzmöbel nach Anspruch 9, **dadurch**
**gekennzeichnet, dass** das Stützteil (24) mit dem Halteteil (18) durch einen Panikverschluss verbunden isL.

11. Sitzmöbel nach einem der Ansprüche 9 oder 20,
**dadurch gekennzeichnet, dass** am Halteteil (18) gabelartige Clipverschlussteile (25) befestigt sind und am Stützteil (24) rückseitig Halteösen oder Haltestäbe (26) fixiert sind, die in die Clipverschlussteile (25) lösbar eingedrückt sind.

## Claims

1. A seating furniture with swing-out footrest (5), the footrest (5) being hinged by a lever (8) and a rigid arm (7) at a frame (1) and being adjustable from a stowed position to a swung-out position of use, at the frame (1) a first gear member (6) in the form of a wheel, friction wheel, v-belt pulley, gear wheel or a rope sheave being non-rotatably attached, about the axis thereof the rigid arm (7), at its first end, being rotatably arranged, at the footrest (5) or at a footrest holder (18) the lever (8) or a pair of levers, at its or their first end, being attached or hinged, at the second end thereof a second gear member (9) in the form of a wheel, friction wheel, v-belt pulley, gear wheel or a rope sheave being non-rotatably attached, the rigid arm (7), at its second end, being rotatably arranged about the axis of the second gear member (9), and the gear members (6, 9) being coupled to each other by a chain (10), a toothed belt, a belt, a friction belt, a v-belt or a rope and a spring effecting a return movement of the rope or two ropes being wound in opposite directions on the rope disks, or the gear members (6, 9) being coupled to each other by wheels, friction wheels or gears rotatably supported at the rigid arm (7), **characterized in that** the frame (1) is the frame of the seating furniture, that at the rigid arm (7) an actuating lever (12) is hinged that can be actuated by means of a manual or electrical or pneumatic actuator (13), in order to swing the footrest (5) in and out, and that underneath the seat plate (3) of the seating furniture the actuator (13) being coupled to the actuating lever (12) is arranged.

2. The seating furniture according to claim 1, **characterized in that** the gear members (6, 9), the lever (8) and the rigid arm (7) are arranged in the central longitudinal axis of the seating furniture.

3. The seating furniture according to one of claims 1 or 2, **characterized in that** the rigid arm (7) is formed by at least one flat lateral part (11), which laterally covers the gear members (6, 9) and the parts connecting them, such as rope, chain and the like, or is formed by two, preferably mirror-wise identical, lateral parts (11) covering the parts on both sides.

4. The seating furniture according to claim 1 or 3, **characterized in that** underneath the front end of the seat plate (3) of the seating furniture, a rotating crosshead is supported at the frame (1), at which the actuating lever (12) is attached and which comprises a drive projection that is engaged by the actuator (13).

5. The seating furniture according to claim 3, **characterized in that** the two lateral parts (11) laterally covering the parts on both sides are connected with each other by a bracket (17), at which the actuating lever (12) is hinged.

6. The seating furniture according to one of claims 1 to 5, **characterized in that** at the frame (1) of the seating furniture, a first rigid lever (21) is attached, at the free end thereof directed away from the frame (1) the first gear member (6) being non-rotatably attached, the gear member (6) being passed by a shaft (22), one end thereof passing through the first rigid lever (21) and being rotatably supported thereat, the other end thereof rotatably passing through an end of a second rigid lever (23) and being supported thereat, the second rigid lever (23) extending approximately in parallel to the first rigid lever (21) and being also attached with its other end at the frame (1).

7. The seating furniture according to claim 6, **characterized in that** the shaft (22) passes through the first end of the rigid arm (7) or of the lateral parts (11) forming the rigid arm (7) and is non-rotatably connected with said end.

8. The seating furniture according to one of claims 1 to 7, **characterized in that** the second ends of the pair of levers (8) are non-rotatably passed by a shaft (19), on which the second gear member (9) is non-rotatably arranged in the middle between the levers (8), and that between the gear member (9) and the levers (8) of the pair of levers, sleeves (20) are rotatably arranged on the shaft (19), the ends of said sleeves directed toward the rigid arm (7) or toward the lateral parts (11) forming the rigid arm (7) being non-rotatably connected with the rigid arm (7) or the lateral parts (11).

9. The seating furniture according to one of claims 1 to 8, **characterized in that** the footrest (5) is formed by a plate (18), which is pivoted at the free end of an actuating lever (8) or of a pair of actuating levers (8), and by a preferably cushioned support (24) that is releasably supported at the plate (18).

10. The seating furniture according to claim 9, **characterized in that** the support (24) is connected with the plate (18) by a panic lock.

11. The seating furniture according to one of claims 9 or 20, **characterized in that** at the plate (18) fork-type clip lock parts (25) are attached, and at the support (24) on the rear, mounting lugs or mounting rods (26) are attached that are releasably pressed into the clip lock parts (25).

## Revendications

1. Meuble d'assise avec un repose-pied (5) pivotant vers l'extérieur, le repose-pied (5) étant articulé par un levier (8) et un bras rigide (7) à un châssis (1) et étant réglable à partir d'une position hors utilisation pivotée vers l'intérieur à une position d'utilisation pivotée vers l'extérieur, au châssis (1) un premier élément de transmission (6) sous la forme d'une roue, roue à friction, poulie de courroie, roue dentée ou un galet étant fixé de manière non rotative, autour de l'arbre de celui-ci le bras rigide (7), à sa première extrémité, étant supporté de manière rotative, au repose-pied (5) ou à un support du repose-pied (18) le levier (8), à sa première extrémité, ou une paire de leviers, étant fixé ou articulé, à la deuxième extrémité de celui-ci un deuxième élément de transmission (9) sous la forme d'une roue, roue à friction, poulie de courroie, roue dentée ou un galet étant fixé de manière non rotative, le bras rigide (7), à sa deuxième extrémité, étant arrangé de manière rotative autour de l'axe du deuxième élément de transmission (9), et les éléments de transmission (6, 9) étant couplés l'un à l'autre par une chaîne (10), une courroie dentée, une courroie, une courroie à friction, une courroie trapézoïdale ou un câble, et un ressort effectuant un mouvement de retour du câble ou deux câbles à être enroulés dans des directions opposées sur les disques de câble, ou les éléments de transmission (6, 9) étant couplés l'un à l'autre par des roues, roues à friction ou roues dentées supportées de manière rotative au bras rigide (7), **caractérisé en ce que** le châssis (1) est le châssis du meuble d'assise, qu'au bras rigide (7) un levier d'actionnement (12) est articulé qui peut être actionné au moyen d'un actionneur (13) manuel ou électrique ou pneumatique, afin de pivoter le repose-pied (5) vers l'extérieur et l'intérieur, et qu'au-dessous du plateau d'assise (3) du meuble d'assise l'actionneur (13) étant couplé au levier d'actionnement (12) est arrangé.

2. Meuble d'assise selon la revendication 1, **caractérisé en ce que** les éléments de transmission (6, 9), le levier (8) et le bras rigide (7) sont arrangés dans l'axe central longitudinal du meuble d'assise.

3. Meuble d'assise selon une des revendications 1 ou 2, **caractérisé en ce que** le bras rigide (7) est formé par au moins une pièce latérale (11) plate, qui recouvre latéralement les éléments de transmission (6, 9) et les pièces les liant, comme p.ex. câble, chaîne et semblables, ou est formé par deux pièces latérales (11) de préférence symétriques recouvrant ces pièces de part et d'autre.

4. Meuble d'assise selon la revendication 1 ou 3, **caractérisé en ce qu'**au-dessous de l'extrémité frontale du plateau d'assise (3) du meuble d'assise, une traverse tournante est supportée au châssis (1), à laquelle le levier d'actionnement (12) est fixé et qui comprend une saillie d'entraînement, sur laquelle l'actionneur (13) agit.

5. Meuble d'assise selon la revendication 3, **caractérisé en ce que** les deux pièces latérales (11) latéralement recouvrant ces pièces de part et d'autre sont liées l'une à l'autre par un étrier (17), auquel le levier d'actionnement (12) est articulé.

6. Meuble d'assise selon une des revendications 1 à 5, **caractérisé en ce qu'**au châssis (1) du meuble d'assise, une premier levier rigide (21) est fixé, à l'extrémité libre duquel positionnée sur le côté opposé au châssis (1) le premier élément de transmission (6) est fixé de manière non rotative, l'élément de transmission (6) étant passé par un arbre (22), une extrémité duquel passe à travers le premier levier rigide (21) et est supporté de manière rotative à celui-ci, l'autre extrémité duquel passe à travers une extrémité d'un deuxième levier rigide (23) de manière rotative et est supportée à celui-ci, le deuxième levier rigide (23) s'étendant environ parallèlement au premier levier rigide (21) et étant aussi fixé avec son autre extrémité au châssis (1).

7. Meuble d'assise selon la revendication 6, **caractérisé en ce que** l'arbre (22) passe à travers la première extrémité du bras rigide (7) ou les pièces latérales (11) formant le bras rigide (7) et est lié de manière non rotative à l'extrémité.

8. Meuble d'assise selon une des revendications 1 à 7, **caractérisé en ce que** les deuxièmes extrémités de la paire de leviers (8) sont passées de manière non rotative par un arbre (19), sur lequel le deuxième élément de transmission (9) est arrangé de manière non rotative au milieu entre les leviers (8), et qu'entre l'élément de transmission (9) et les leviers (8) de la paire des leviers des manchons (20) sont arrangés de manière rotative sur l'arbre (19), les extrémités des ces manchons dirigées vers le bras rigide (7) ou vers les pièces latérales (11) formant le bras rigide (7) étant liées de manière non rotative au bras rigide (7) ou aux pièces latérales (11).

9. Meuble d'assise selon une des revendications 1 à 8, **caractérisé en ce que** le repose-pied (5) est formé par une pièce de fixation (18), qui est articulée à l'extrémité libre d'un levier d'actionnement (8) ou d'une paire de leviers d'actionnement (8), et par une pièce de support (24) de préférence coussinée qui est supportée de manière détachable à la pièce de fixation (18).

10. Meuble d'assise selon la revendication 9, **caractérisé en ce que** la pièce de support (24) est liée à la pièce de fixation (18) par une serrure antipanique.

11. Meuble d'assise selon une des revendications 9 ou 20, **caractérisé en ce qu'**à la pièce de fixation (18) des pièces de fermeture par clip (25) en forme de fourchette sont fixées, et à la pièce de support (24) sur le côté arrière des oeillets de montage ou des tiges de montage (26) sont fixés qui sont poussés de manière détachable dans les pièces de fermeture par clip (25).
